# EUROPÄISCHE PATENTSCHRIFT

(11) **EP 0 901 447 B1**
(45) Veröffentlichungstag und Bekanntmachung des Hinweises auf die Patenterteilung: **16.08.2000**
(21) Anmeldenummer: 97925939.7
(22) Anmeldetag: 23.05.1997
(51) Int. Cl.: B63B 35/79

(54) **SURF- ODER SEGELBRETT UND VERFAHREN ZU DESSEN HERSTELLUNG**
SURF- OR SAIL-BOARD AND METHOD OF PRODUCING THE SAME
PLANCHE DE SURF OU PLANCHE A VOILE ET PROCEDE DE PRODUCTION

(30) Priorität: 03.06.1996 DE 19622223
(43) Veröffentlichungstag der Anmeldung: 17.03.1999
(73) Patentinhaber: Rapp, Peter, 81249 München (DE); Patterson, Colin, 85221 Dachau (DE)
(72) Erfinder: PATTERSON, Colin, D-85221 Dachau (DE)
(74) Vertreter: Wallinger, Michael, Dr.-Ing.
(86) Internationale Anmeldenummer: EP9702645
(87) Internationale Veröffentlichungsnummer: WO9746444

(56) Entgegenhaltungen:
- EP-A- 0 460 438
- WO-A-87/04399
- DE-A- 4 121 541
- US-A- 5 176 553
- "FINNENKASTEN: KAMPF DER SYSTEME (TUTTLE BOX)" SURF MAGAZIN, Bd. 15, Nr. 7, Juli 1991, BIELEFELD,DE, Seiten 30-31, XP000384668

## Beschreibung

Die vorliegende Erfindung betrifft ein Surf- oder Segelbrett und ein Verfahren zu dessen Herstellung.

Unter Surfbrett sollen alle üblichen, im wesentlichen flachen Schwimmkörper verstanden werden, die sich zum Wellenreiten eignen. Als Segelbretter sind die, im wesentlichen flachen Schwimmkörper zu verstehen, die mit einem Segel ausgestattet oder ausstattbar sind und zum Windsurfen und dergleichen benutzt werden. Aus Gründen der Einfachheit wird die Erfindung nachfolgend am Beispiel eines Surfbretts zum Wellenreiten beschrieben. Es wird jedoch darauf hingewiesen, daß dies keine Einschränkung für die Anwendbarkeit der Erfindung bedeutet.

Surf- und Segelbretter benötigen zur Richtungsstabilisierung eine sogenannte Finne, eine häufig im wesentlichen dreieckig gestaltete Platte, deren Ebene im wesentlichen parallel zur Fahrtrichtungsebene angeordnet ist. Neben der dreieckigen Grundform der Finne gibt es zahlreiche Abwandlungen, z.B. eine Gestaltung in Art des Schwertes eines Segelbootes, eine Gestaltung, bei welcher Linien stark entgegen der Fahrtrichtung gekrümmt sind usw. Neben der dreieckigen Grundform sind außerdem rechteck- oder trapezförmige Formen mit geraden oder gekrümmt verlaufenden Seitenkanten möglich.

Surf- und Segelbretter bestehen in der Regel aus einem Kunststoff, beispielsweise Epoxidharz, ABS oder dergleichen, die den eigentlichen Rumpf oder Körper bilden, und die einen Kern aus Schaumstoff wie Polystyrol oder Polyurethan umschließen. Da die Bretter aus verschiedenen Gründen möglichst leicht gestaltet werden müssen, kann auch die eigentliche Kunststoffhaut nicht sehr dick ausgeführt werden. Es bereitet deshalb Probleme, die Finnen mit ausreichender Festigkeit am Brett anzubringen.

Bei einer bekannten Befestigungsart für Finnen ist an der Unterseite des Brettes eine in etwa zylindrische Vertiefung angeordnet, in welche die Finne mit einem entsprechend zylindrisch gestalteten elastischen Block eingesetzt wird. Der Block wird durch eine Schraube gedehnt und somit in der zylindrischen Vertiefung festgeklemmt. Diese Befestigungsart hat jedoch den Nachteil, daß sie keine ausreichend sichere Befestigung gewährleistet und daß sie es weiterhin nicht ermöglicht, die Positon der Finne gegenüber dem Brett zu korrigieren. Eine Anpassung der Finnenposition hinsichtlich unterschiedlicher äußerer Bedingungen ist somit nicht möglich.

Mit dem amerikanischen Patent 4,846,745 ist eine verstellbare Finne für ein Surfbrett bekannt geworden. Diese Finne wird in einer an der Unterseite des Surfbrettes angeordneten Nut gehalten, die Klemmeinrichtungen zur Befestigung der Finne aufweist.

Das US-Patent 4,421,492 zeigt ebenfalls eine Finne, welche in Längsrichtung des Brettes verstellbar ist, und bei welcher ebenfalls eine Längsnut in das Brett eingelassen ist. Die Finne kann mit Stiften in Haltenuten hin und her verschoben werden und wird in der gewünschten Position durch ein federndes Teil gehalten, welches in Rastvertiefungen an der Unterseite der Nut eingreift. Einen ähnlichen Aufbau wie die beiden vorbeschriebenen Patente zeigt auch das US-Patent 4,044, 416.

Aus der US 5 176 553 ist eine Finne bekannt, die zwecks Befestigung an einem Surfbrett in einen Adapter eingelassen wird, der seinerseits wiederum in eine an der Unterseite des Surfbretts angeordnete Vertiefung eingelassen wird. Mehrere Schrauben erstrecken sich von der Brettoberseite durch das Brett zu der an der Untrerseite des Bretts angeordneten Vertiefung und greifen dort die Einheit aus Finne und Adapter.

Die DE 41 21 541 A1 zeigt eine Finne, bzw. genauer ein Ruder, das zweigeteilt ist, wobei ein erster Teil starr mit dem Surfbrett verbunden ist und ein zweiter Teil beweglich gegenüber dem Brett angeordnet ist. Zur Aufnahme des ersten und zweiten Teils weist das Surfbrett an seiner Unterseite jeweils eine Vertiefung auf. Von der Oberseite des Surfbretts werden das erste und zweite Teil jeweils fixiert, wobei der bewegliche Teil derart fixiert wird, daß die Drehbewegung ermöglicht wird.

Die vorerwähnten Konstruktionen haben den Nachteil, daß sie zum einen relativ kompliziert sind und daß zum anderen die Festigkeit erheblich zu wünschen übrig läßt.

Es ist deshalb die Aufgabe der vorliegenden Erfindung, ein Surf- oder Segelbrett mit einer Finne zu schaffen, welche auf einfache und zuverlässige Weise zu montieren ist, und bei welchem die Verbindung zwischen Finne und Surfbrett gleichzeitig eine hohe Festigkeit aufweist. Gemäß einem Unteraspekt der Erfindung soll die Position der Finne auch auf einfache Weise zu verändern sein.

Es ist weiterhin die Aufgabe der Erfindung, ein Verfahren zur Herstellung eines solchen Surf- oder Segelbrettes zu schaffen.

Die Aufgabe wird erfindungsgemäß durch den Gegenstand des Anspruches 1 gelöst. Das erfindungsgemäße Verfahren ist Gegenstand der Ansprüche 13 und 16.

Das erfindungsgemäße Surf- oder Segelbrett besteht aus einem im wesentlichen länglichen, flachen schwimmförmigen Basiskörper, der mit seiner Unterseite auf dem Wasser aufliegt und auf dessen Oberseite eine Aufstandsfläche für die Füße des das Brett benutzenden Sportlers vorgesehen ist. An der Unterseite ist wenigstens eine Finne befestigt.

Zur Aufnahme dieser Finne ist im Basiskörper eine sich von der Unterseite zur Oberseite hin erstreckende Öffnung vorgesehen. Die Erstreckung dieser Öffnung in Querrichtung des Brettes, d. h. also quer zur Fahrtrichtung und quer zur Flächenebene der Finne selbst, ist geringer, als der Querschnitt der Finne an dieser Stelle. Weiterhin sind die Außenkanten des Finnenquerschnittes an der Verbindungsstelle zum Brett derart gestaltet, daß die Außenkanten durchgehend an der Brettunterseite anliegen.

Durch diese Gestaltung wird erreicht, daß keine Vorsprünge, Vertiefungen oder dergleichen an der Brettunterseite bzw. an der Finne vorgesehen sind, die Einfluß auf den Strömungsverlauf des Wassers, welches die Finne und die Unterseite des Brettes umströmen, nimmt.

Die eigentliche Befestigung geschieht, indem die Finne von oben her durch diese Öffnung mit dem Brett verschraubt wird.

Diese Gestaltung hat den wesentlichen Vorteil, daß die Befestigung nicht im Brett selbst stattfindet. Die Festigkeit der Finne ist also im wesentlichen von der Festigkeit der Kunststoffaußenhaut und auch des Kunststoffschaumes unabhängig. Der Bereich, in dem die Öffnung angeordnet ist, muß lediglich derart gestaltet sein, daß die durch die Verschraubung erzeugten Druckspannungen zuverlässig aufgenommen werden. Die üblichen Kunststoffschäume sind gegen Zugbeanspruchungen sehr empfindlich, können Druckbelastungen aber verhältnismäßig gut ertragen. Die Gestaltung kommt deshalb diesen Werkstoffeigenschaften in besonderer Weise entgegen.

Eine von oben durch das Brett geführte Verschraubung kann einfach und für den Benutzer leicht zugänglich gestaltet werden. Dadurch können die Finnen einfach abgenommen werden, was beispielsweise den Transport des Brettes erheblich erleichtert. Weiterhin ist es unproblematisch, die Finnen auszuwechseln, falls Finnen einer anderen Größe für die jeweils herrschenden Einsatzverhältnisse benötigt werden und es ist ebenfalls einfach, die Finne bei einem Bruch oder dergleichen schnell zu wechseln.

Gemäß einer bevorzugten Weiterbildung der Erfindung ist die Öffnung, durch die die Finne verschraubt wird, als Langloch ausgebildet, welches sich im wesentlichen in Längsrichtung des Brettes erstreckt. Diese Gestaltung hat den besonderen Vorteil, daß die Position der Finne in Bezug auf das Segelbrett veränderbar ist. Vorzugsweise ist das Langloch so gestaltet, daß es auch dann, wenn sich die Finne in einer der durch die Lochenden definierten Extremposition befindet, vollständig durch die Finne abgedeckt wird. Dadurch kann eine verstellbare Finne realisiert werden, die, im Unterschied zu den Gestaltungen im vorerwähnten Stand der Technik, die Strömungsverhältnisse an der Brettunterseite nicht beeinflußt.

Insbesondere aber nicht ausschließlich bei der zuletzt gezeigten Bauweise ist die Finne vorzugsweise mit einem Ansatz versehen, der in das Langloch eingreift. Dieser Ansatz hat den Vorteil, daß er Biegemomente, die bei der Belastung der Finne auftreten, großflächig auf das Brett überträgt, so daß Beschädigungen von Brett und Finne vermieden werden.

Das erfindungsgemäße Verfahren sieht vor, einen Kunststoffkörper zu schaffen, der in dem Surfbrett, d. h. im Schaum des Surfbrettes aufgenommen ist und der eine erste, zur Brettoberseite hin offene Vertiefung aufweist, in welcher die Befestigung, also beispielsweise der Schraubenkopf aufgenommen wird, eine zweite, zur Brettunterseite hin offene Vertiefung sowie eine Öffnung, die diese erste und diese zweite Vertiefung miteinander verbindet.

Gemäß einer ersten zu bevorzugenden Ausgestaltung des erfindungsgemäßen Verfahrens wird dieser Kunststoffkörper nach dem Schäumen des Brettes in das Brett einlaminiert. Dazu werden Vertiefungen in das Brett eingefräst und mit entsprechend gestalteten Formkörper mit Kunstharz oder dergleichen getränkte Glasfasermatten eingelegt und in Form gebracht.

Gemäß einer zweiten zu bevorzugenden Alternative des erfindungsgemäßen Verfahrens wird der Kunststoffkörper vorab hergestellt, und zwar vorzugsweise durch ein Spritzgußverfahren. Diese Ausführungsform des erfindungsgemäßen Verfahrens reduziert in erheblicher Weise den Aufwand zur Herstellung eines Surfbrettes. Das spritzguß-Formteil wird in geeigneter Weise in die Form zur Herstellung des Surfbrettes eingesetzt und dann während des Herstellungsprozesses eingeschäumt. Dadurch ergibt sich eine feste Verbindung zwischen dem Schaum und dem Formteil.

Durch die Verwendung des vorgefertigten Kunststoffkörpers wird die durch die Finnenbefestigung auf das Surfbrett ausgeübte Kraft erheblich reduziert und im wesentlichen gleichmäßig vom Schaum aufgenommen. Dadurch werden die Festigkeitsanforderungen an das Surfbrett reduziert, so daß es möglich ist, das Surfbrett ohne Kunststoffkörper herzustellen. Das Surfbrett besteht dann nur aus dem entsprechenden Schaumkörper, was die Herstellungskosten erheblich reduziert. Es ist in diesem Fall allerdings möglich, einen Teil der Außenfläche des Surfbrettes, insbesondere die Aufstandsfläche für den Benutzer, mit einer Kunststoffhülle zu versehen, um in diesem Bereich die Festigkeit zu erhöhen oder bestimmte technische (hohe Reibung) oder optische (bestimmte Farbgebungen) Eigenschaften zu erzielen.

Die gemäß der Erfindung verwendete Finne kann ebenfalls als Laminat aus faserverstärktem Kunststoff aufgebaut werden. Vorzugsweise wird die Befestigungseinrichtung dadurch verwirklicht, daß in die Finne ein Messing-Gewindeteil mit einlaminiert wird, welche mit einer Schraube zusammenwirkt, die durch das Formteil hindurch mit der Finne verschraubt wird.

Alternativ dazu kann die Finne auch als Kunststoff-Spritzgußteil hergestellt werden. In diesem Fall wird ebenfalls ein geeigneter Gewindebolzen aus Messing oder dergleichen vor der Herstellung in die Form eingesetzt und mit eingegossen.

Weitere Vorteile, Merkmale und Anwendungsmöglichkeiten der vorliegenden Erfindung ergeben sich aus der nachfolgenden Beschreibung im Zusammenhang mit den Figuren. Darin zeigen:
- Fig. 1a:: eine Aufsicht auf ein Surfbrett als Ausführungsbeispiel der vorliegenden Erfindung, wobei die Finne weggelassen ist;
- Fig. 1b:: eine Seitenansicht des Ausführungsbeispiels gemäß Fig. 1a;
- Fig. 1c:: eine Unteransicht des Ausführungsbeispiels gemäß Fig. 1a;
- Fig. 2 :: eine teilweise geschnittene Seitenansicht des Ausführungsbeispiels gemäß Fig. 1 mit einer montierten Finne;
- Fig. 3a:: eine Darstellung der Finne, wie sie im Ausführungsbeispiel gemäß Fig. 2 verwendet wird in der Seitenansicht,
- Fig. 3b:: eine Darstellung der Finne, wie sie im Ausführungsbeispiel gemäß Fig. 2 verwendet wird in der Aufsicht
- Fig.4a-d:: einzelne Schritte zur Herstellung eines Surfbrettes gemäß im Ausführungsbeispiel gemäß Fig. 1, wobei die Fig. 4a und die Fig. 4c den Herstellungsvorgang in einer teilweise geschnittenen Seitenansicht und die Fig. 4b und die Fig. 4c den Herstellungsvorgang in einer teilweise geschnittenen Stirnansicht zeigen;
- Fig. 5a:: eine Seitenansicht einer Vorrichtung zur Herstellung des Surfbrettes gemäß den Fig. 4a bis 4d;
- Fig. 5b:: eine Ansicht der Vorrichtung gemäß Fig. 5a in einer Stirnansicht;
- Fig. 5c: die Vorrichtung gemäß Fig. 5a im montierten Zustand.
- Fig. 6:: zeigt den Finnenkasten des Ausführungsbeispiels gemäß Fig. 2 in einer schematischen, perspektivischen Ansicht.

Die Fig. 1a zeigt die Aufsicht auf ein Surfbrett 1, welches im wesentlichen symmetrisch zu einer in Längsrichtung verlaufenen Achse 2 angeordnet ist.

Im hinteren Bereich des Surfbrettes sind drei Langlöcher 3a, 3b und 3c, wobei die Langlöcher 3a und 3c mit ihren Längsachsen einen spitzen Winkel zur Längsachse 2 einschließen, während das Langloch 3b symmetrisch zur Längsachse angeordnet ist.

Die Fig. 1b zeigt einen Schnitt durch das Surfbrett gemäß Fig. 1a, wobei mit 5 die Oberseite des Surfbrettes bezeichnet ist, auf der der Benutzer steht und mit 6 die Unterseite, die dem Wasser zugewandt ist.

Fig. 1c zeigt eine Unteransicht, wobei auch hier die Langlöcher 3a, 3b und 3c zu erkennen sind.

Die Fig. 2 zeigt einen Schnitt durch das Surfbrett entlang der in Längsrichtungen verlaufenen Symmetrieachse des Langloches 3b.

Das Surfbrett 1 besteht, wie in diesem Schnitt zu erkennen ist, aus einer Kunststoffoberschale 10, einer Kunststoffunterschale 11 und einem dazwischen angeordneten Schaumkörper 12. Die Kunststoffoberschale und -unterschale sind beim Ausführungsbeispiel aus glasfaserverstärktem Kunstharz hergestellt, der Schaumkörper 12 besteht aus Polyurethan.

In diesen Schaumkörper eingelassen ist der erfindungsgemäß gestaltete Finnenkasten, der in diesem Ausführungsbeispiel ein extern spritzgegossenes Bauteil darstellt, wie es in Fig. 6 einzeln dargestellt ist.

Der insgesamt mit 20 bezeichnete Finnenkasten weist ein Kastenoberteil 21 auf, welches aus 2 gegenüberliegenden Seitenwänden 23 besteht, die durch kurze Querwände 24 miteinander verbunden sind und die eine nach oben offene Öffnung 26 bilden.

Einstückig mit diesem Kastenoberteil ist das Kastenunterteil 30 ausgebildet, welches aus zwei im wesentlichen in Längsrichtung verlaufenen Längsseitenwänden 31 und aus zwei diese verbindenden kurzen Querwände 32 und 33 bestehen, die eine Einstecköffnung 34 umschließen.

Nach oben hin ist der Finnenunterkasten durch eine Zwischenplatte 35 abgedeckt, die gleichzeitig auch den Finnenoberkasten 21 nach unten abschließt.

In der Zwischenplatte 35 ist ein Langloch 36 angeordnet, welches sich im wesentlichen in Längsrichtung erstreckt und dessen Breite breit genug ist, um eine Gewindeschraube 38 aufzunehmen. Diese Gewindeschraube ist mit einem Kopf 39 versehen, welcher zum Angriff eines Werkzeuges, beispielsweise eines Schraubenziehers geeignet ist und dessen Durchmesser breiter ist, als die Breite des Langloches 36.

Die Finne 40 weist, eine im montierten Zustand im wesentlichen schräg nach hinten verlaufende vordere Kante 41 auf, die nach hinten hin gekrümmt ist, sowie eine hintere gekrümmte Kante 42. Die Vorderkante 41 und die Kante 42 sind, wie bei angeströmten Tragflächen und dergleichen üblich, in geeigneter Weise abgerundet, um den Strömungswiderstand zu erniedrigen.

Die Oberkante 43 der Finne weist eine solche Gestaltung auf, daß die Finne im montierten Zustand vollständig an der gewöhnlich gewölbten Unterseite 6 des Surfbrettes anliegt.

Dazu sind zumindest die in Längsrichtung verlaufenden Seitenkanten 44 sowie die in Querrichtung verlaufenden Querkanten 45 der die Finne nach oben abschließenden Kante 43 in ihrer Form genau dem Verlauf der Fläche der Unterseite des Surfboards angepaßt.

Zusätzlich kann zwischen der Finne und dem Surfbrett eine geeignet gestaltete Dichtzwischenlage vorgesehen werden. Als Material für diese Dichtzwischenlage wird ein wasserbeständiges elastisches Material, beispielsweise Gummi oder ein elastischer Kunststoff verwendet. Die Dichtzwischenlage wird vorzugsweise in einer Form geschnitten, die der dem Surfbrett zugewandten Fläche der Finne entspricht und die entsprechenden Ausschnitte für die untere Öffnung des Finnenkasten aufweist. Alternativ dazu kann in der oberen Fläche der Finne auch eine Vertiefung vorgesehen sein, die einen Dichtring aus elastischem Material wie Gummi und dergleichen aufnimmt.

An die Finne ist, einstückig mit dieser, und parallel zur Längskante 44 ein Zapfen 46 ausgebildet. Der Zapfen 46 ist quaderförmig gestaltet und weist zueinander parallele Seitenflächen 47, 48 und zueinander parallele Stirnflächen 49 auf. Die Dicke des Zapfens quer zur Längsrichtung des Brettes im montierten Zustand, d. h. der Abstand der Außenflächen 47 und 48 ist kleiner, als die Dicke der Finne, d. h. der Abstand der Außenflächen 44 der Finne. Dadurch entsteht zwischen dem Zapfen und der Finnenoberkante ein mit 52 bezeichneter Steg. Beim Ausführungsbeispiel sind die Seitenflächen des Zapfens geringfügig zueinander geneigt, also konisch angeordnet, wobei auch die Öffnung in der Finnenkastenunterseite entsprechend konisch gestaltet ist. Durch diese Gestaltung wird die Finne in der Öffnung festgeklemmt.

In dem Zapfen 46 der Finne 40 ist ein Gewindebolzen 53 eingearbeitet. Beim Ausführungsbeispiel besteht dieser Gewindebolzen aus einer Messinghülse, die dazugehörige Befestigungsschraube besteht aus Edelstahl.

Die Funktion dieses Ausführungsbeispiels ist wie folgt:
Die Finne 40 wird mit dem Zapfen 46 in das Kastenunterteil 30 eingesetzt. Dabei sind die Abmessung des Kastenunterteils, und insbesondere der Abstand der Längs seitenwände 31 so gestaltet, daß sich der Zapfen 46 gerade innerhalb des Kastenteils nach vorne bzw. nach hinten bewegen kann. Eine seitliche Bewegung des Zapfens in Bezug auf das Kastenunterteil ist ausgeschlossen. Die Schraube 38 wird von oben in das Kastenoberteil eingeführt und durch das Langloch 36 gesteckt und in die Messinghülse eingeschraubt. Da der Kopf der Schraube breiter ist als die Breite des Langloches, wird dadurch der Zapfen der Finne in Richtung auf die Zwischenplatte bewegt.

Vorzugsweise ist die Höhe des Zapfens parallel zur Längsachse der Schraube gesehen, etwas geringer, als die Höhe des Kastenunterteils, ebenfalls in der gleichen Richtung gesehen. Damit wird bewirkt, daß nicht die obere Fläche des Zapfens 46 in Anlage an die Zwischenplatte kommt, sondern daß die Oberkante 45 der Finne mit der durch die Schraube aufgebrachten Kraft gegen die Brettunterseite gepreßt wird.

Wird eine Dichtung zwischen Finne und Brettunterseite verwendet, muß die Einstecköffnung 34 des Finnenunterkasten 30 und der Zapfen 40 der Finne entsprechend gestaltet werden, so daß die erforderliche Anpreßkraft für die Dichtung beim Verschrauben der Finne erzielt wird.

Falls die Finne in ihrer Position verschoben werden soll, genügt es, die Schraube 38 geringfügig zu lösen, die Finne zu verschieben und neu festzuschrauben.

Der Finnenkasten, wie er in Fig. 6 dargestellt ist, wird bei diesem Ausführungsbeispiel separat, vorzugsweise als Kunststoffspritzteil gefertigt und in das Surfbrett bei dessen Herstellung eingeschäumt. Auf diese Art und Weise entsteht eine sehr feste Verbindung mit dem Surfbrett, durch die die herrschenden Kräfte sicher aufgenommen werden können. Da die Gestaltung des erfindungsgemäßen Finnenkasten dafür Sorge trägt, daß die Belastungen auf dem Schaum insgesamt großflächig als Druckbelastungen aufgebracht werden, wird die Festigkeit gegenüber bekannten Konstruktionen erheblich erhöht.

Das Verfahren zur Herstellung des Surfbrettes wird dann in der Weise gestaltet, daß eine zu öffnende Form vorgesehen wird, die einen oberen und unteren Formhohlraum aufweist, der entsprechend der Kontur des Basiskörpers des Surfbrettes gestaltet ist. Der vorgefertigte Finnenkasten wird in die Form eingesetzt. Vor, während oder nach dem Schließen der Form, wird eine geeignete Aufschäum-Flüssigkeit in die Form eingebracht, welche aufschäumt und das Volumen der Form dann vollständig ausfüllt. Üblicherweise wird mit der Form gleichzeitig auch die Kunststoffoberschale und -unterschale 10, 11 gemäß dem in Figur 1 gezeigten Ausführungsbeispiel hergestellt.

Aufgrund der verringerten Festigkeitsanforderungen für die Finnenbefestigung, welche aus dem Einschäumen des vorgefertigten Finnenkastens resultiert, kann diese Kunststoffoberschale und Kunststoffunterschale aber auch entfallen. Das Surfbrett besteht dann insgesamt aus dem Schaum, welcher aus einem geeigneten Aufschäummittel hergestellt wird und dem darin eingelassenen Finnenkasten aus Kunststoff. Durch geeignete Wahl des Aufschäummittels, der Menge und der Temperatur des Fertigungsprozesses kann bewirkt werden, daß die Oberfläche des derart hergestellten Surfbrettes die notwendigen Eigenschaften aufweist. Weiterhin kann mit dem Aufschäumprozeß auch eine entsprechend gestaltete Platte, welche beispielsweise im Bereich der Aufstandsfläche des Surfers vorgesehen ist, mit ein- bzw. angeschäumt werden, um die Festigkeit in diesem Bereich zu erhöhen.

Neben der Herstellungsform mit einem separat hergestellten Finnenkasten kann eine entsprechende Form auch unmittelbar bei der Herstellung des Surfbrettes durch Laminieren hergestellt werden, wie dies nun in bezug auf Fig. 5 und Fig. 6 beschrieben wird.

Bei dieser Ausführungsform wird in das Surfbrett nach dem Schäumvorgang eine obere Öffnung 50 und eine untere Öffnung 51 eingefräst, wie dies in Fig. 4a zu sehen ist.

Die Abmessungen dieser Einfräsungen sind derart gewählt, daß sich daraus die Außenabmaße des fertigen Finnenkastens ergeben.

Anschließend werden in diese Öffnungen Glasfasermatten 53 eingelegt, wie dies in Fig. 4c und Fig. 4d zu sehen ist, wobei diese Glasfasermatten mit dem entsprechenden Kunststoff getränkt sind. Vorzugsweise werden die Glasfasermatten dann eingelegt, wenn insbesondere das Kunststoffunterteil, welches bei diesem Ausführungsbeispiel vorzugsweise ebenfalls aus glasfaserverstärktem Kunstharz besteht, noch feuchte Laminate aufweist.

Anschließend wird dann ein Aluminiumformteil eingesetzt, welches, wie die Fig. 5a bis 5c zeigen, aus einem Oberteil 60 besteht, dessen oberer Teil 61 bei der Herstellung auf dem Surfbrett aufliegt und dessen unterer Teil 62 der fertigen Öffnung 34 zur Aufnahme des Finnenzapfens entspricht.

Ein Aluminiumformteil 65 entspricht der Öffnung 26, zur Aufnahme des Schraubkopfes 39.

Dieses Aluminiumformteil wird, wie in den Figuren 4c und 4d gezeigt, in das Surfbrett 1 eingesetzt und gegen die Laminate gepreßt.

Nach dem Aushärten der Laminate wird das überstehende Laminat geschnitten und geschliffen und Brettoberseite und Brettunterseite wie üblich fertiggestellt.

Der Vorteil dieser Herstellungsmethode ist, daß es auf einfache Weise in bisher bekannte Herstellungsverfahren integriert werden kann. Es hier insbesondere nicht erforderlich, ein separates Spritzgußteil mit den entsprechenden Werkzeugkosten zu fertigen.

Vom Aufbau, von der Funktion und auch von der Festigkeit entspricht der so gestartet Finnenkasten dem Finnenkasten gemäß dem Ausführungsbeispiel wie es in bezug auf die Figuren 1 bis 2 und 6 beschrieben wurde.

## Patentansprüche

1. Surfbrett mit einem im wesentlichen länglichen, flachen, schwimmförmigen Basiskörper, der beim Gebrauch mit seiner Unterseite (6) auf dem Wasser aufliegt und auf dessen Oberseite (5) eine Aufstandsfläche für die Füße des das Brett (1) benutzenden Sportlers vorgesehen ist, wobei an der Unterseite (6) wenigstens eine Finne (40) befestigt ist, zur Aufnahme dieser Finne (40) im Basiskörper eine sich von der Unterseite (6) zur Oberseite (5) hin erstreckende Öffnung vorgesehen ist,
dadurch gekennzeichnet,
daß die Erstreckung dieser Öffnung in Querrichtung des Brettes, d. h. also quer zur Fahrtrichtung und quer zur Flächenebene der Finne (40), geringer ist, als der Querschnitt der Finne (40), und daß die Außenkanten des Finnenquerschnittes an der Verbindungsstelle zum Brett derart gestaltet sind, daß die Außenkanten im wesentlichen durchgehend an der Brettunterseite (6) anliegen.

2. Surfbrett gemäß Anspruch 1,
dadurch gekennzeichnet,
daß die Finne (40) mit einem Befestigungsmittel in dieser Öffnung befestigt ist.

3. Surfbrett gemäß Anspruch 1 oder 2,
dadurch gekennzeichnet,
daß diese Öffnung eine Längserstreckung im wesentlichen in Längsrichtung des Brettes aufweist, die größer ist, als die Erstreckung des Befestigungsmittels in Längsrichtung, so daß das Befestigungsmittel und die Finne (40) in dieser Öffnung in Längsrichtung bewegbar sind, wenn dieses Befestigungsmittel gelöst ist.

4. Surfbrett gemäß Anspruch 2 oder 3,
dadurch gekennzeichnet,
daß dieses Befestigungsmittel eine Schraube (38) ist, welche mit einem Schraubenkopf (39) versehen ist und daß diese Öffnung eine Auflage aufweist, auf der dieser Schraubenkopf (39) aufliegt, um diese Finne (40) zu halten.

5. Surfbrett gemäß mindestens einem der Ansprüche 1 bis 4,
dadurch gekennzeichnet,
daß diese Öffnung in Form eines Finnenkasten (20) ausgebildet ist, welcher diesen Basiskörper durchdringt.

6. Surfbrett gemäß Anspruch 5,
dadurch gekennzeichnet,
daß dieser Finnenkasten (20) ein Kastenoberteil (21) aufweist, welches zur Oberseite (5) des Surfbrettes hin geöffnet ist, sowie ein Kastenunterteil (30), welches zur Unterseite (6) dieses Surfbrettes hin geöffnet ist, und daß zwischen diesem Finnenoberkasten und diesem Finnenunterkasten eine Platte angeordnet ist, in der diese Öffnung vorgesehen ist und durch welche dieses Befestigungsmittel hindurchgreift.

7. Surfbrett gemäß Anspruch 6,
dadurch gekennzeichnet,
daß dieser Kastenoberteil (21) aus zwei gegenüberliegenden Seitenwänden besteht, die im wesentlichen parallel zur Längsrichtung des Surfbrettes angeordnet sind, und welche durch zwei kürzere Querwände mit einander verbunden sind.

8. Surfbrett gemäß mindestens eines der Ansprüche 5 bis 7
dadurch gekennzeichnet,
daß dieses Kastenunterteil (30) zwei im wesentlich parallell zur Längsrichtung des Surfbrettes verlaufende Längswände und zwei diese verbindende kurze Querwände aufweist.

9. Surfbrett gemäß mindestens eines der Ansprüche 1 bis 8,
dadurch gekennzeichnet,
daß diese Finne (40) einen Zapfen (46) aufweist, welcher in diese Öffnung eingreift.

10. Surfbrett gemäß Anspruch 9,
dadurch gekennzeichnet,
daß dieser Zapfen (46) im wesentlichen quaderförmig gestaltet ist und daß diese Öffnung in diesem Kastenunterteil (30) derart gestaltet ist, daß im montiertem Zustand dieser Finne (40), die Seitenwände dieses Zapfens (46) im wesentlichen an den Seitenwänden dieses Finnenkastens (20) anliegen.

11. Surfbrett gemäß mindestens eines der Ansprüche 1 bis 10,
dadurch gekennzeichnet,
daß zwischen der Fläche der Finne (40), welche der Unterseite (6) des Surfbrettes zugewandt ist und dem Surfbrett eine Dichtung vorgesehen ist.

12. Surfbrett gemäß mindestens eines der Anspruche 1 bis 11,
dadurch gekennzeichnet,
daß in dieser Finne (40) eine mit einer Gewindebohrung versehene Öffnung zum Eingriff eines mit einer Gewindebohrung versehenen Befestigungsmittel vorgesehen ist.

13. Verfahren zur Herstellung eines Surfbrettes gemäß mindestens eines der Ansprüche 1 bis 12 mit einem im wesentlichen länglichen, flachen, schwimmförmigen Basiskörper, der beim Gebrauch mit seiner Unterseite (6) auf dem Wasser aufliegt und auf dessen Oberseite (5) eine Aufstandsfläche für die Füße des das Brett benutzenden Sportlers vorgesehen ist, wobei zur Aufnahme einer Finne (40) im Basiskörper eine sich von der Unterseite (6) zur Oberseite (5) hin erstreckende Öffnung vorgesehen ist, wobei diese Öffnung in einem Formteil ausgebildet ist, welches unabhängig vom Surfbrett hergestellt und welches bei der Herstellung des Surfbrettes in dieses integriert wird und wobei daß das Surfbrett hergestellt wird, indem dieses Formteil in eine Form eingesetzt wird, welche einen Formhohlraum aufweist, der im wesentlichen der Form dieses Basiskörpers entspricht, und daß nach dem Einsetzen dieses Formteils in die Form die Form geschlossen wird, wobei vor, während oder nach dem Schließen der Form ein Schäummittel in die Form eingebracht wird, welches im Formhohlraum aufschäumt und dabei im wesentlichen diesen Basiskörper bildet, wobei
dieses Schäummittel derart beschaffen und in einer derartigen Menge in diesen Formhohlraum eingebracht wird, daß der erzeugte Schaum im wesentlichen vollständig diesen Basiskörper bildet.

14. Verfahren zur Herstellung eines Surfbrettes gemäß einem der Ansprüche 12 oder 13,
dadurch gekennzeichnet,
daß dieses Formteil als Finnenkasten (20) ausgebildet ist und daß dieser Finnenkasten (20) in einem Kunststoff-Herstellungsverfahren aus Kunststoff hergestellt wird.

15. Verfahren gemäß Anspruch 14,
dadurch gekennzeichnet,
daß dieses Kunststoff-Herstellungsverfahren ein Spritzgußverfahren ist.

16. Verfahren zum Herstellen eines Surfbrettes gemäß mindestens eines der Ansprüche 1 bis 12,
dadurch gekennzeichnet,
daß zunächst der Basiskörper des Surfbrettes bestehend aus Kunststoffoberschale (10), Kunststoffunterschale (11) und dazwischen befindlichen Schaum, zumindest weitgehend hergestellt wird, daß dann in diesen Basiskörper durchgekender Aussparungen eingebracht werden, und daß dann in diesen Aussparungen Laminate eingebracht werden, die im erhärteten Zustand einen Finnenkasten (20) bilden.

17. Verfahren gemäß Anspruch 16,
gekennzeichnet durch die Verwendung von Formstücken, welche vorzugsweise aus Aluminium bestehen und welche derart in diesen Ausparungen mit diesen Laminaten angeordnet werden, daß die Laminate im erhärteten Zustand nach dem Entfernen dieser Formstücke die gewünschte Form aufweisen.

## Claims

1. Surfboard with an essentially oblong, flat, web-shaped base body that, when used, lies on the water with its underside (6) and on whose surface (5) a foot contact area is provided for the feet of the sportsman using the board (1), whereby on the underside (6) at least one fin (40) is fixed, an aperture extending from the lower side (6) to the top side (5) being provided for the acceptance of this fin (40) in the base body, characterised in that the extension of this aperture in the cross-direction of the board, i.e. across the direction of motion and across the surface plane of the fin (40), is smaller than the cross-section of the fin (40) and that the external edges of the cross-section of the fin at the place of junction with the board are formulated in such a way that the outer edges lie essentially continuously flush with the underside of the board (6).

2. Surfboard in accordance with claim 1, characterised in that the fin (40) is fixed in this aperture with a fixing agent.

3. Surfboard in accordance with claim 1 or 2, characterised in that this aperture exhibits a longitudinal extension essentially in the longitudinal direction of the board that is larger than the fixing agent in the longitudinal direction so that the fixing agent and the fin (40) can be moved in the longitudinal direction in this aperture when this fixing agent is detached.

4. Surfboard in accordance with claim 2 or 3, characterised in that this fixing agent is a screw (38) which is provided with a screw head (39) and that this aperture exhibits a support on which this screw head (39) lies in order to hold this fin (40).

5. Surfboard in accordance with at least one of claims 1 to 4, characterised in that this aperture takes the form of a fin box (20) which passes through the base body.

6. Surfboard in accordance with claim 5, characterised in that this fin box (20) exhibits a upper box section (21) which is open towards the top side (5) of the surfboard, as well as a lower box section (30) which is open towards the lower side (6) of this surfboard and that a plate is positioned between this upper box section and this lower box section, in which this aperture is provided and through which this fixing agent grips.

7. Surfboard in accordance with claim 6, characterised in that this upper box section (21) consists of two opposite side walls that are arranged essentially parallel to the longitudinal direction of the surfboard and that are connected together by two shorter transverse walls.

8. Surfboard in accordance with at least one of claims 5 to 7, characterised in that this lower box section (30) exhibits two longitudinal walls running essentially parallel to the longitudinal direction of the surfboard and two short transverse walls connecting these.

9. Surfboard in accordance with at least one of claims 1 to 8, characterised in that this fin (40) exhibits a peg (46) that meshes into this aperture.

10. Surfboard in accordance with claim 9, characterised in that, this peg (46) has an essentially rectangular shape and that this aperture in this lower box section (30) is formulated in such a manner that, in the assembled condition of this fin (40), the side walls of this peg (46) are essentially flush with the side walls of this fin box (20).

11. Surfboard in accordance with at least one of claims 1 to 10, characterised in that sealing is provided between the surface of the fin (40) turned towards the lower side (6) of the surfboard and the surfboard.

12. Surfboard in accordance with at least one of claims 1 to 11, characterised in that an aperture provided with a threaded hole is provided in this fin (4) for the meshing of a fixing agent provided with a threaded hole.

13. Process for the production of a surfboard with an essentially oblong, flat, web-shaped base body that, in use, lies on the water with its underside (6) and on whose surface (5) a foot contact area is provided for the feet of the sportsman using the board (1), whereby on the underside (6) at least one fin (40) is fixed, an aperture extending from the lower side (6) to the top side (5) being provided for the acceptance of this fin (40) in the base body, whereby this aperture is formed in a shaped part that is manufactured independently of the surfboard and is integrated in this when the surfboard is produced, this shaped part being inserted in a mould that exhibits a mould cavity that essentially corresponds to the shape of this base body and that, following the insertion of this shaped part in the mould,, the mould is closed, whereby, before, during or after the closing of the mould, a foam material is inserted into the mould that expands in the mould and thus essentially forms this base body, whereby this foam is of such a nature and is inserted in such a quantity into this mould cavity that the foam produced forms this base body essentially completely.

14. Process for the production of a surfboard in accordance with one of claims 12 or 13,characterised in that this shaped part takes the form of a fin box (20) and that this fin box (20) is manufactured in plastic in a plastic manufacturing process.

15. Process in accordance with claim 14, characterised in that this plastic manufacturing process is an injection moulding process.

16. Process for the manufacture of a surfboard in accordance with at least one of claims 1 to 12, characterised in that initially the base body of the surfboard consisting of top plastic shell (10), lower plastic shell (11) and foam between is at least essentially produced in such a way that continuous recesses are incorporated in this base body and that, in these recesses, laminates are introduced that, in a hardened condition, form the fin box (20).

17. Process in accordance with claim 16 characterised by the use of shaped parts consisting preferably of aluminium and which are positioned in such a manner in these recesses with these laminates that, in a hardened state, the laminates exhibit the desired shape after these shaped parts have been removed.

## Revendications

1. Planche de surf possédant un corps de base plat, essentiellement allongé et flottant qui, lors de son utilisation, s'applique par sa face inférieure (6) sur l'eau, et sur la face supérieure (5) duquel est prévue une surface d'appui pour les pieds du sportif utilisant la planche (1), et dans laquelle au moins une dérive (40) est fixée à la face inférieure (6), et une ouverture qui s'étend à partir de la face inférieure (6) en direction de la face supérieure (5) est prévue dans le corps de base pour loger cette dérive (40),
caractérisée en ce
que l'étendue de cette ouverture dans la direction transversale de la planche, c'est-à-dire transversalement par rapport à la direction de déplacement et transversalement par rapport au plan de la surface de la dérive (40), est inférieure à la section transversale de la dérive (40) et que les bords extérieurs de la section transversale de la dérive au niveau du point de jonction avec la planche sont agencés de telle sorte que les bords extérieurs s'appliquent essentiellement d'une manière continue contre la face inférieure (6) de la planche.

2. Planche de surf selon la revendication 1, caractérisée en ce que,
que la dérive (40) est fixée dans cette ouverture à l'aide d'un moyen de fixation.

3. Planche de surf selon la revendication 1 ou 2, caractérisée en ce
que cette ouverture possède une étendue longitudinale s'étendant essentiellement dans la direction longitudinale de la planche et qui est supérieure à l'étendue du moyen de fixation dans la direction longitudinale de sorte que le moyen de fixation et la dérive (40) peuvent être déplacés dans cette ouverture dans la direction longitudinale lorsque ce moyen de fixation est détaché.

4. Planche de surf selon la revendication 2 ou 3, caractérisée en ce
que ce moyen de fixation est une vis (38), qui est pourvue d'une tête (39) et que cette ouverture possède un appui sur lequel cette tête de vis (39) prend appui pour retenir cette dérive (40).

5. Planche de surf selon au moins l'une des revendications 1 à 4, caractérisée en ce
que cette ouverture est agencée sous la forme d'un puit de dérive (20), qui traverse le corps de base.

6. Planche de surf selon la revendication 5, caractérisée en ce
que ce puit de dérive (20) possède une partie supérieure (21), qui s'ouvre en direction de la face supérieure (5) de la planche de surf, ainsi qu'une partie inférieure (3), qui s'ouvre en direction de la face inférieure (6) de cette planche de surf et qu'entre cette partie supérieure et cette partie inférieure du puit de dérive est disposée une plaque, dans laquelle cette ouverture est prévue et que traverse ce moyen de fixation.

7. Planche de surf selon la revendication 6, caractérisée en ce
que cette partie supérieure (21) du puit de dérive est constituée de deux parois latérales opposées, qui sont disposées essentiellement parallèlement à la direction longitudinale de la planche de surf et sont reliées entre elles par deux parois transversales plus courtes.

8. Plan de surf selon au moins l'une des revendications 5 à 7, caractérisée en ce
que cette partie inférieure (30) du puit de dérive comporte deux parois longitudinales, qui s'étendent essentiellement parallèlement à la direction longitudinale de la planche de surf, et possède deux parois transversales courtes qui relient ces parois latérales.

9. Planche de surf selon au moins l'une des revendications 1 à 8, caractérisée en ce
que cette dérive (40) possède un embout saillant (46), qui s'engage dans cette ouverture.

10. Planche de surf selon la revendication 9, caractérisée en ce
que cet embout saillant (46) est agencé essentiellement avec une forme parallélépipédique et que cette ouverture est agencée, dans cette partie inférieure (30) du puit de dérive, de telle sorte que lorsque cette dérive (40) est à l'état monté, les parois latérales de cet embout saillant (46) s'applique essentiellement contre les parois latérales de ce puit de dérive (20).

11. Planche de surf selon au moins l'une des revendications 1 à 10, caractérisée en ce
qu'une garniture d'étanchéité est prévue entre la surface de la dérive (40), qui est tournée vers la face inférieure (6)de la planche de surf et cette dernière.

12. Planche de surf selon au moins l'une des revendications 1 à 11, caractérisée en ce
que dans cette dérive (40) est prévue une ouverture, qui est pourvue d'un perçage taraudé et qui est destiné à engrener avec un moyen de fixation pourvu d'un filetage.

13. Procédé pour fabriquer une planche de surf selon au moins l'une des revendications 1 à 12, comportant un corps de base plat essentiellement allongé et flottant, qui lors de son utilisation, s'applique par sa face inférieure (6) sur l'eau, et sur la face supérieure (5) duquel est prévue une surface d'appui pour les pieds du sportif utilisant la planche (1), et selon lequel une ouverture qui s'étend depuis la face inférieure (6) jusqu'à la face supérieure (5) est prévue dans le corps de base pour loger une dérive (40), cette ouverture étant formée dans une pièce de forme, qui est fabriquée indépendamment de la planche de surf et qui, lors de la fabrication de la planche de surf, est intégrée dans cette dernière, et selon lequel on fabrique la planche de surf en insérant cette pièce de forme dans un moule qui possède une cavité qui correspond essentiellement à la forme de ce corps de base, et après l'insertion de cette pièce de forme dans le moule, on ferme le moule et avant, pendant ou après la fermeture du moule, on introduit dans le moule un agent moussant qui forme une mousse dans la cavité de moule et constitue essentiellement ce corps de base, et selon lequel on apporte cet agent moussant et on l'introduit en une quantité telle dans la cavité de moule que la mousse produite forme essentiellement complètement ce corps de base.

14. Procédé pour fabriquer une plan de surf selon l'une des revendications 12 ou 13, caractérisé en ce que
qu'on réalise cette pièce de forme en tant que puit de dérive (20) et qu'on fabrique ce puit de dérive (20) en matière plastique au moyen d'un procédé de fabrication utilisant une matière plastique.

15. Procédé selon la revendication 14, caractérisé en ce
que le procédé de fabrication utilisant une matière plastique est un procédé de moulage par injection.

16. Procédé pour fabriquer une planche de surf selon au moins l'une des revendications 1 à 12, caractérisé en ce
que tout d'abord on fabrique au moins dans une large mesure le corps de base de la planche de surf constitué par la coque supérieure (10) en matière plastique, la coque inférieure (11) en matière plastique et la mousse intercalée entre ces coques, qu'ensuite on aménage dans ce corps de base des évidements continus, puis qu'on introduit, dans ces évidements, des stratifiés qui, à l'état durci, forment un puit de dérive (20).

17. Procédé selon la revendication 16,
caractérisé par l'utilisation de pièces de forme, qui sont réalisées de préférence en aluminium et qui sont disposées dans ces évidements avec ces stratifiés de telle sorte qu'à l'état durci les stratifiés forment le moule désiré après le retrait de ces pièces de forme.
